# EUROPÄISCHE PATENTSCHRIFT

(11) **EP 3 699 382 B1**
(45) Veröffentlichungstag und Bekanntmachung des Hinweises auf die Patenterteilung: **12.07.2023**
(21) Anmeldenummer: 20156852.4
(22) Anmeldetag: 12.02.2020
(51) Int. Cl.: E05D 11/00, A47K 3/30, E05B 1/04

(54) **SET, UMFASSEND EINEN BESCHLAG UND MEHRERE ABDECKPLATTEN FÜR DEN BESCHLAG**
SET COMPRISING A FITTING AND A PLURALITY OF COVER PLATES FOR THE FITTING
ENSEMBLE COMPRENANT UNE FERRURE ET UNE PLURALITÉ DE PLAQUES DE RECOUVREMENT POUR LA FERRURE

(30) Priorität: 25.02.2019 DE 202019101058 U
(43) Veröffentlichungstag der Anmeldung: 26.08.2020
(73) Patentinhaber: Altura Leiden Holding B.V., 3771 RT Barneveld (NL)
(72) Erfinder:
(74) Vertreter: Wesch, Arno

(56) Entgegenhaltungen:
- EP-A2- 1 512 818
- EP-A2- 1 589 170
- DE-U1-202005 017 636
- DE-U1-202015 004 023

## Beschreibung

Die Erfindung betrifft ein Set nach dem Oberbegriff des Anspruchs 1.

Aus der EP 1 589 170 A2 ist ein modulares Beschlagsystem bekannt, bei dem eine Abdeckkappe zur Überkronung auf ein Grundmodul aufgesetzt wird, so dass eine Nut zwischen der Abdeckkappe und einer Glasscheibe besteht. Die EP 1 512 818 A2 offenbart Beschläge mit Aufnahmen, in die Fliesenintarsien eingeklebt werden können. Die DE 20 2005 017 636 U1 offenbart einen Griff, in welchen Einsätze mit unterschiedlichen Farben formschlüssig einsetzbar sind.

Ein Beschlag ist häufig Teil eines Scharniers oder bildet in einer einstückigen Ausgestaltung ein Scharnier. Ein erster Abschnitt des Beschlags kann an einer beweglichen Tür und ein zweiter Abschnitt des Beschlags kann an einer feststehenden Wand fixiert sein. Die Abschnitte sind mittels eines Gelenks miteinander verbunden oder bilden ein Gelenk.

Des Weiteren sind starre Beschläge bekannt, die als Halterung dienen oder einer Halterung zugeordnet sind. Die Halterung fixiert eine Wand, insbesondere eine Glas- oder Kunststoffwand. Solche Beschläge können beispielsweise Haltestangen oder Leisten zugeordnet sein und eine Wand nach Art einer Klammer umgreifen.

Die zuvor genannten Beschläge finden insbesondere in Duschkabinen an Duschabtrennungen, nämlich an Glas- oder Kunststoffwänden, Verwendung. Sobald ein solcher Beschlag montiert und eine schwere Tür aus Glas eingehängt und/ oder starr montiert ist, sind Nachrüstungen oder Veränderungen an dem Beschlag nur schwer durchführbar, weil dieser häufig in aufwendiger Weise ausgebaut werden muss, um Veränderungen an diesem vorzunehmen.

In der Praxis besteht aber häufig der Bedarf, einen Beschlag an seine Umgebung insbesondere optisch aber auch haptisch anzupassen, wenn sich die Umgebung nach der Montage des Beschlags geändert hat. Des Weiteren besteht der Bedarf, einen Beschlag schon werksseitig problemlos an die Anforderungen am Montageort anpassen zu können.

Der Erfindung liegt daher die Aufgabe zu Grunde, einen Beschlag anzugeben, welcher möglichst zuverlässig und problemlos mit zusätzlichen Komponenten verbindbar ist.

Die vorliegende Erfindung löst die zuvor genannte Aufgabe durch die Merkmale des Anspruchs 1.

Erfindungsgemäß ist erkannt worden, dass eine Mehrzahl von Abdeckkappen verwendet werden kann, um die optische Erscheinung eines Beschlags nach dessen Montage zu verändern. Die Abdeckkappen sind Teil eines modularen Systems, welches einen Typ eines Grundkörpers als Basis umfasst, an dem verschiedene Abdeckkappen austauschbar befestigbar sind. Erfindungsgemäß werden die Abdeckkappen genutzt, welche das Innere des Grundkörpers zumindest teilweise verdecken können. Schrauben oder ähnliche Mittel, mit denen der Grundkörper an einer Tür oder Wand befestigt werden kann, werden erfindungsgemäß nicht nur durch die Abdeckkappen verdeckt, sondern zugleich werden die Abdeckkappen als Mittel genutzt, um die Optik und die Eigenschaften des Beschlags zu verändern.

Mindestens eine Abdeckkappe ist vom Grundkörper durch eine Nut zumindest teilweise oder abschnittsweise abgesetzt. Eine Nut erlaubt das Ergreifen der Abdeckkappe mit einem Werkzeug, beispielsweise mit einem Schraubendreher, um diese vom Grundkörper zu lösen. Bevorzugt ist die Abdeckkappe vollständig von einer umlaufenden Nut umgeben.

Mindestens eine Abdeckkappe ist vom Grundkörper zumindest teilweise aufgenommen und von diesem zumindest teilweise umgeben. Hierdurch verschwindet die Abdeckkappe nahezu innerhalb des Grundkörpers, so dass im Wesentlichen nur die Ansichtsoberfläche sichtbar bleibt. Die Abdeckkappe wird so besonders stabil im Grundkörper gehalten.

Mindestens eine Ansichtsoberfläche einer Abdeckkappe könnte mit dem Grundkörper fluchten. Hierdurch wird eine ebene Fläche oder Ebene geschaffen, an der keine Gegenstände in störender Weise hängenbleiben können.

Mindestens eine Ansichtsoberfläche könnte sich im Material, der Farbe, der Oberflächenstruktur und/ oder der Haptik von dem Material, der Farbe, der Oberflächenstruktur und/ oder Haptik des Grundkörpers unterscheiden. Hierdurch kann das Gewicht oder das optische Reflexionsvermögen des Beschlags verändert werden.

Mindestens eine Ansichtsoberfläche könnte sich im Material, der Farbe, der Oberflächenstruktur und/ oder der Haptik von dem Material, der Farbe, der Oberflächenstruktur und/ oder Haptik des Grundkörpers nicht unterscheiden. Hierdurch können die Materialeigenschaften, wie beispielsweise Rostunempfindlichkeit oder Abriebverhalten des Beschlags, abschnittsweise durch geeignete Abdeckkappen eingestellt und langfristig erhalten werden.

Der Grundkörper könnte zwei Abschnitte aufweisen, die ein Scharnier bilden und relativ zueinander verschwenkbar sind. So kann der Beschlag einerseits an einer beweglichen Tür und andererseits an einer feststehenden Wand angeordnet werden. Die Wand und/ oder die Tür sind bevorzugt aus Glas oder einem transparenten Kunststoff gefertigt. Besonders bevorzugt findet das Set Verwendung im Sanitärbereich, insbesondere in einer Duschkabine oder an einer Badewanne.

Die Abdeckkappe könnte kraft-, form- und/ oder stoffschlüssig mit dem Grundkörper reversibel verbindbar sein. Hierdurch ist ein leichter Austausch der Abdeckkappe möglich. Die Abdeckkappe könnte mit dem Grundkörper verschraubt, verrastet oder in diesen eingeclipst sein. Auch ein geeigneter Klebstoff kann zur Befestigung der Abdeckkappe am Grundkörper verwendet werden, sofern dieser ein Lösen der Abdeckkappe vom Grundkörper zulässt.

Der Grundkörper könnte aus Aluminium gefertigt sein. Hierdurch ist der Beschlag relativ leicht und rostunempfindlich.

Die Abdeckkappe könnte eine Acrylschicht und/ oder einen Schaum aufweisen. Eine Acrylschicht lässt sich leicht bearbeiten. Ein Schaum ist leicht deformierbar und lässt sich daher relativ leicht kraftschlüssig im Grundkörper aufnehmen.

Gerade im Sanitärbereich besteht ein Bedarf nach leicht nach- oder umrüstbaren Beschlägen, um aufwendige und Schmutz erzeugende Arbeiten zu vermeiden. Daher wird das Set bevorzugt im Sanitärbereich verwendet.

Vor diesem Hintergrund könnten mehr als drei Abdeckkappen oder eine Vielzahl von Abdeckkappen vorliegen oder bereitgestellt sein, deren Ansichtsoberflächen sich alle voneinander unterscheiden. So können Beschläge individuell ausgestaltet und/ oder der jeweiligen Umgebung angepasst werden.

In der Zeichnung zeigen
- Fig. 1: ein Set, umfassend einen Beschlag und mehrere Abdeckkappen, wobei eine perspektivische Ansicht eines Beschlags dargestellt ist, der an einer Tür und an einer feststehenden Wand angeordnet ist, und wobei dem Grundkörper des Beschlags drei Abdeckkappen mit unterschiedlichen Größen zugeordnet sind,
- Fig. 2: eine perspektivische Ansicht des Beschlags, der an einer Tür und einer feststehenden Wand gemäß Fig. 1 angeordnet ist, wobei dem Grundkörper gemäß Fig. 1 eine Abdeckkappe mit einem ersten Muster zugeordnet ist, welche die linke Abdeckkappe gemäß Fig. 1 ersetzt,
- Fig. 3: eine perspektivische Ansicht des Beschlags, der an einer Tür und einer feststehenden Wand gemäß Fig. 2 angeordnet ist, wobei dem Grundkörper gemäß Fig. 2 eine Abdeckkappe mit einem zweiten Muster zugeordnet ist, welche die linke Abdeckkappe gemäß Fig. 2 ersetzt, und
- Fig. 4: eine perspektivische Ansicht des Grundkörpers, der an einer Tür und einer feststehenden Wand gemäß Fig. 1 angeordnet ist, wobei dem Grundkörper gemäß Fig. 1 keine Abdeckkappen zugeordnet sind und eine Ansicht in das Innere des Grundkörpers ermöglicht ist.

Fig. 1 zeigt ein Set, umfassend einen Beschlag 1 mit einem Grundkörper 2 zur Befestigung an einer Wand 3 und einer Tür 4 und drei Abdeckkappen 5a, 5b, 5c, welche am Grundkörper 2 abnehmbar befestigbar sind. Der Grundkörper 2 ist an der Wand 3 und an der Tür 4 angeschraubt.

Eine erste am Grundkörper 2 austauschbar befestigbare Abdeckkappe 5a weist eine erste Ansichtsoberfläche 6a auf, und mindestens eine zweite am Grundkörper 2 austauschbar befestigbare Abdeckkappe 5'a weist eine zweite Ansichtsoberfläche 6'a auf, die sich grafisch, haptisch, farblich und durch ein Muster oder Bild von der ersten Ansichtsoberfläche 6a unterscheidet.

Das Set umfasst noch eine dritte am Grundkörper 2 austauschbar befestigbare Abdeckkappe 5"a, welche eine dritte Ansichtsoberfläche 6"a aufweist, die sich grafisch, haptisch, farblich und durch ein Muster oder Bild von der ersten Ansichtsoberfläche 6a und von der zweiten Ansichtsoberfläche 6'a unterscheidet.

Selbstverständlich können noch weitere Abdeckkappen mit weiteren Mustern vorliegen und Teile des Sets sein. Dies ist in Fig. 1 oben rechts schematisch dargestellt. Es ist konkret dargestellt, dass mehr als drei Abdeckkappen 5a, 5'a, 5"a oder eine Vielzahl von Abdeckkappen vorliegen oder bereitgestellt sind, deren Ansichtsoberflächen 6a, 6'a, 6"a sich alle voneinander unterscheiden.

Jede Abdeckkappe 5a, 5b, 5c ist vom Grundkörper 2 durch eine Nut 7 zumindest teilweise oder abschnittsweise abgesetzt. Am Grundkörper 2 gemäß Fig. 1 sind drei unterschiedlich große Abdeckkappen 5a, 5b, 5c angeordnet, von denen jede austauschbar bzw. ersetzbar ist. Jede Abdeckkappe 5a, 5b, 5c ist vom Grundkörper 2 zumindest teilweise aufgenommen und von diesem zumindest teilweise umgeben. Jede Ansichtsoberfläche 6a, 6b, 6c jeder Abdeckkappe 5a, 5b, 5c fluchtet mit dem Grundkörper 2.

Mindestens eine Ansichtsoberfläche 6'a einer zum Austauschen vorgesehenen Abdeckkappe 5'a des Sets unterscheidet sich im Material, der Farbe, der Oberflächenstruktur und der Haptik von dem Material, der Farbe, der Oberflächenstruktur und der Haptik des Grundkörpers 2.

Mindestens eine Ansichtsoberfläche 6a der bereits am Grundkörper 2 montierten Abdeckkappe 5a munterscheidet sich im Material, der Farbe, der Oberflächenstruktur und der Haptik nicht von dem Material, der Farbe, der Oberflächenstruktur und der Haptik des Grundkörpers 2.

Der Grundkörper 2 weist zwei Abschnitte 2a, 2b auf, die ein Scharnier bilden und relativ zueinander verschwenkbar sind. Die Abdeckkappen 5a, 5b, 5c, 5'a, 5"a sind kraft-, form- und/ oder stoffschlüssig mit dem Grundkörper 2 reversibel verbindbar.

Der Grundkörper 2 ist aus Aluminium gefertigt. Die Abdeckkappen 5'a, 5"a weisen jeweils eine Acrylschicht auf.

Fig. 2 zeigt den Beschlag 1 gemäß Fig. 1, wobei die erste, in der Zeichnung linke Abdeckkappe 5a entfernt und durch die zweite Abdeckkappe 5'a ersetzt ist.

Fig. 3 zeigt den Beschlag 1 gemäß Fig. 2, wobei die zweite, in der Zeichnung linke Abdeckkappe 5'a entfernt und durch die dritte Abdeckkappe 5"a ersetzt ist.

Fig. 4 zeigt eine perspektivische Ansicht des Grundkörpers 2 gemäß den Fig. 1 bis 3, wobei dem Grundkörper 2 keine Abdeckkappen zugeordnet sind und eine Ansicht in das Innere des Grundkörpers 2 ermöglicht ist. Die Nut 7 ist Teil des Grundkörpers 2. Es sind Bohrungen oder Löcher 8 vorgesehen, in die eine zum Austausch vorgesehene Abdeckkappe 5'a, 5"b eingeschraubt oder eingesteckt werden kann. Hierzu können Stifte vorgesehen sein, die von der Abdeckkappe 5'a, 5"b abragen. Die Abdeckkappe 5'a, 5"b kann in den Grundkörper 2 eingerastet oder eingeclipst werden. Stifte können jedoch auch vom Grundkörper 2 abragen und in die Abdeckkappe 5'a, 5"a eingreifen.

### Bezugszeichenliste:

- 1: Beschlag
- 2: Grundkörper
- 2a, 2b: Abschnitt von 2
- 3: Wand
- 4: Tür
- 5a, 5b, 5c: Abdeckkappe
- 5'a: zweite Abdeckkappe
- 5"a: dritte Abdeckkappe
- 6a, 6b, 6c: Ansichtsoberfläche von 5a, 5b, 5c
- 6'a: Ansichtsoberfläche von 5'a
- 6"a: Ansichtsoberfläche von 5"a
- 7: Nut von 2
- 8: Loch, Bohrung

## Patentansprüche

1. Set, umfassend einen Beschlag (1) mit einem Grundkörper (2) zur Befestigung an einer Wand (3) und/ oder Tür (4) und mindestens zwei Abdeckkappen (5a, 5'a, 5"a), welche am Grundkörper (2) abnehmbar befestigbar sind, wobei eine erste am Grundkörper (2) austauschbar befestigbare Abdeckkappe (5a) eine erste Ansichtsoberfläche (6a) aufweist und mindestens eine weitere am Grundkörper (2) austauschbar befestigbare Abdeckkappe (5'a, 5"a) eine weitere Ansichtsoberfläche (6'a, 6"a) aufweist, die sich grafisch, haptisch, farblich und/ oder durch ein Muster oder Bild von der ersten Ansichtsoberfläche (6a) unterscheidet,
**dadurch gekennzeichnet, dass** mindestens eine Abdeckkappe (5a, 5'a, 5"a) vom Grundkörper (2) zumindest teilweise aufgenommen und von diesem zumindest teilweise umgeben ist, wobei die Abdeckkappe (5a, 5'a, 5"a) vom Grundkörper (2) durch eine Nut (7) zumindest teilweise oder abschnittsweise abgesetzt ist und/ oder vollständig von einer umlaufenden Nut (7) umgeben ist.

2. Set nach Anspruch 1, **dadurch gekennzeichnet, dass** mindestens eine Ansichtsoberfläche (6a, 6'a, 6"a) einer Abdeckkappe (5a, 5'a, 5"a) mit dem Grundkörper (2) fluchtet.

3. Set nach einem der voranstehenden Ansprüche, **dadurch gekennzeichnet, dass** mindestens eine Ansichtsoberfläche (6'a, 6"b) sich im Material, der Farbe, der Oberflächenstruktur und/ oder der Haptik von dem Material, der Farbe, der Oberflächenstruktur und/ oder Haptik des Grundkörpers (2) unterscheidet.

4. Set nach einem der voranstehenden Ansprüche, **dadurch gekennzeichnet, dass** mindestens eine Ansichtsoberfläche (6a) sich im Material, der Farbe, der Oberflächenstruktur und/ oder der Haptik von dem Material, der Farbe, der Oberflächenstruktur und/ oder Haptik des Grundkörpers (2) nicht unterscheidet.

5. Set nach einem der voranstehenden Ansprüche, **dadurch gekennzeichnet, dass** der Grundkörper (2) zwei Abschnitte (2a, 2b) aufweist, die ein Scharnier bilden und relativ zueinander verschwenkbar sind.

6. Set nach einem der voranstehenden Ansprüche, **dadurch gekennzeichnet, dass** die Abdeckkappe (5a, 5'a, 5"a) kraft-, form- und/ oder stoffschlüssig mit dem Grundkörper (2) reversibel verbindbar ist.

7. Set nach einem der voranstehenden Ansprüche, **dadurch gekennzeichnet, dass** der Grundkörper (2) aus Aluminium gefertigt ist.

8. Set nach einem der voranstehenden Ansprüche, **dadurch gekennzeichnet, dass** die Abdeckkappe (5'a, 5"a) eine Acrylschicht und/ oder einen Schaum aufweist.

9. Set nach einem der voranstehenden Ansprüche, **dadurch gekennzeichnet, dass** mehr als drei Abdeckkappen (5a, 5'a, 5"a) oder eine Vielzahl von Abdeckkappen vorliegen oder bereitgestellt sind, deren Ansichtsoberflächen (6a, 6'a, 6"a) sich alle voneinander unterscheiden.

10. Verwendung einer Abdeckkappe in einem Set nach einem der voranstehenden Ansprüche.

## Claims

1. Set, comprising a fitting (1) having a main body (2) for attachment to a wall (3) and/or door (4) and at least two cover caps (5a, 5'a, 5"a), which can be attached removably to the main body (2), wherein a first cover cap (5a) that can be attached interchangeably to the main body (2) has a first viewing surface (6a), and at least one further cover cap (5'a, 5"a) that can be attached interchangeably to the main body (2) has a further viewing surface (6'a, 6"a), which differs graphically, haptically, in colour and/or by means of a pattern or image from the first viewing surface (6a), **characterized in that** at least one cover cap (5a, 5'a, 5"a) is at least partly accommodated by the main body (2) and at least partly surrounded by the latter, wherein the cover cap (5a, 5'a, 5"a) is separated from the main body (2), at least partly or in some sections, by a groove (7) and/or is completely surrounded by a circumferential groove (7).

2. Set according to Claim 1, **characterized in that** at least one viewing surface (6a, 6'a, 6''a) of a cover cap (5a, 5'a, 5"a) is flush with the main body (2).

3. Set according to one of the preceding claims, **characterized in that** at least one viewing surface (6'a, 6' 'b) differs in the material, the colour, the surface structure and/or the haptics from the material, the colour, the surface structure and/or haptics of the main body (2).

4. Set according to one of the preceding claims, **characterized in that** at least one viewing surface (6a) does not differ in the material, the colour, the surface structure and/or the haptics from the material, the colour, the surface structure and/or haptics of the main body (2).

5. Set according to one of the preceding claims, **characterized in that** the main body (2) has two sections (2a, 2b) which form a hinge and can be pivoted relative to each other.

6. Set according to one of the preceding claims, **characterized in that** the cover cap (5a, 5'a, 5"a) can be connected reversibly to the main body (2) by a force fit, form fit and/or integral fit.

7. Set according to one of the preceding claims, **characterized in that** the main body (2) is made of aluminium.

8. Set according to one of the preceding claims, **characterized in that** the cover cap (5'a, 5"a) has an acrylic layer and/or a foam.

9. Set according to one of the preceding claims, **characterized in that** more than three cover caps (5a, 5'a, 5"a) or a plurality of cover caps, the viewing surfaces (6a, 6'a, 6''a) of which all differ from one another, are present or provided.

10. Use of a cover cap in a set according to one of the preceding claims.

## Revendications

1. Ensemble, comprenant une ferrure (1) avec un corps de base (2) pour la fixation sur un mur (3) et/ou une porte (4) et au moins deux obturateurs (5a, 5'a, 5''a) qui peuvent être fixés de manière amovible sur le corps de base (2), un premier obturateur (5a) pouvant être fixé de manière interchangeable au corps de base (2) présentant une première surface visible (6a) et au moins un autre obturateur (5'a, 5''a) pouvant être fixé de manière interchangeable au corps de base (2) présentant une autre surface visible (6'a, 6''a) qui se distingue de la première surface visible (6a) graphiquement, haptiquement, en termes de couleur et/ou par un motif ou une image,
**caractérisé en ce qu'**au moins un obturateur (5a, 5'a, 5"a) est au moins partiellement reçu par le corps de base (2) et au moins partiellement entouré par celui-ci, l'obturateur (5a, 5'a, 5''a) étant au moins partiellement ou par sections séparé du corps de base (2) par une rainure (7) et/ou étant entièrement entouré par une rainure périphérique (7).

2. Ensemble selon la revendication 1, **caractérisé en ce qu'**au moins une surface visible (6a, 6'a, 6''a) d'un obturateur (5a, 5'a, 5''a) est alignée avec le corps de base (2).

3. Ensemble selon l'une quelconque des revendications précédentes, **caractérisé en ce qu'**au moins une surface visible (6'a, 6''b) se distingue par son matériau, sa couleur, sa structure de surface et/ou son haptique du matériau, de la couleur, de la structure de surface et/ou de l'haptique du corps de base (2).

4. Ensemble selon l'une quelconque des revendications précédentes, **caractérisé en ce qu'**au moins une surface visible (6a) ne se distingue pas par son matériau, sa couleur, sa structure de surface et/ou son haptique du matériau, de la couleur, de la structure de surface et/ou de l'haptique du corps de base (2).

5. Ensemble selon l'une quelconque des revendications précédentes, **caractérisé en ce que** le corps de base (2) présente deux sections (2a, 2b) qui forment une charnière et qui peuvent pivoter l'une par rapport à l'autre.

6. Ensemble selon l'une quelconque des revendications précédentes, **caractérisé en ce que** l'obturateur (5a, 5'a, 5''a) peut être relié de manière réversible au corps de base (2) par adhérence, par complémentarité de forme et/ou par liaison de matière.

7. Ensemble selon l'une quelconque des revendications précédentes, **caractérisé en ce que** le corps de base (2) est fabriqué en aluminium.

8. Ensemble selon l'une quelconque des revendications précédentes, **caractérisé en ce que** l'obturateur (5'a, 5''a) présente une couche acrylique et/ou une mousse.

9. Ensemble selon l'une quelconque des revendications précédentes, **caractérisé en ce que** plus de trois obturateurs (5a, 5'a, 5"a) ou une pluralité d'obturateurs sont présents ou fournis, dont les surfaces visibles (6a, 6'a, 6''a) se distinguent toutes les unes des autres.

10. Utilisation d'un obturateur dans un ensemble selon l'une quelconque des revendications précédentes.
